# EUROPÄISCHE PATENTSCHRIFT

(11) **EP 1 581 443 B1**
(45) Veröffentlichungstag und Bekanntmachung des Hinweises auf die Patenterteilung: **25.06.2008**
(21) Anmeldenummer: 03782487.7
(22) Anmeldetag: 29.12.2003
(51) Int. Cl.: B65D 85/10, B65D 5/42, B31B 1/90, B31B 3/00, G08B 13/24

(54) **VERFAHREN UND VERPACKUNGSMASCHINE ZUM HERSTELLEN VON PACKUNGEN, INSBESONDERE ZIGARETTENPACKUNGEN**
METHOD AND PACKAGING MACHINE FOR THE PRODUCTION OF PACKAGINGS, IN PARTICULAR CIGARETTE PACKAGINGS
PROCEDE ET MACHINE D'EMBALLAGE POUR LA FABRICATION DE PAQUETS, NOTAMMENT DE PAQUETS DE CIGARETTES

(30) Priorität: 03.01.2003 DE 10300254
(43) Veröffentlichungstag der Anmeldung: 05.10.2005
(73) Patentinhaber: Focke & Co. (GmbH & Co. KG), 27283 Verden (DE)
(72) Erfinder: FOCKE, Heinz, verstorben (DE); PAWLAKOWITSCH, Anton, 27283 Verden (DE); MEYER, Kurt, 27308 Kirchlinteln-Neddenaverbergen (DE); STILLER, Martin, 27283 Verden (DE)
(74) Vertreter: Bolte, Erich
(86) Internationale Anmeldenummer: PCT/EP2003/014952
(87) Internationale Veröffentlichungsnummer: WO 2004/060774

(56) Entgegenhaltungen:
- EP-A- 0 698 562
- EP-A- 0 967 161
- EP-A- 1 236 650
- WO-A-00/75038
- DE-U- 29 611 156
- US-A- 5 909 177

## Beschreibung

Die Erfindung betrifft ein Verfahren zum Herstellen von Packungen (10), insbesondere Zigarettenpackungen, aus mindestens einem vorgefertigten oder von einer Materialbahn (40) aus Verpackungsmaterial abgetrennten Zuschnitt, wobei das Verpackungsmaterial bzw. der Zuschnitt aktivierbare und deaktivierbare elektronische bzw. elektromagnetische Sicherungsorgane (11) aufweist, die innerhalb jeder herzustellenden Packung angeordnet sind.

Bei Packungen, insbesondere Zigarettenpackungen, besteht zunehmend Bedarf einer Sicherung gegen Diebstahl. Es ist bekannt, Packungen, und zwar auch ZigarettenPackungen, mit einem elektronischen bzw. elektromagnetischen Sicherungsorgan zu versehen (EP 1 236 650 A1). Bei diesem Stand der Technik ist das Sicherungsorgan zwischen zwei Lagen des Verpackungsmaterials angeordnet. Aus dem so vorbereiteten Verpackungsmaterial können auch Zigarettenpackungen gefertigt werden.

Beim Stand der Technik wird bisher davon ausgegangen, dass die mit einem Sicherungsorgan ausgerüsteten (Zigaretten-)Packungen nach deren Fertigstellung aktiviert werden. Bei der großindustriellen Fertigung von Packungen, insbesondere Zigarettenpackungen, muss aber sichergestellt werden, dass auch hinsichtlich des Sicherungsorgans korrekt ausgebildete Packungen produziert werden.

Der Erfindung liegt demgemäß die Aufgabe zugrunde, bei der Herstellung der Packungen, insbesondere Zigarettenpackungen, durch geeignete Prüfung sicherzustellen, dass die fertigen Packungen korrekt aktivierte Sicherungsorgane aufweisen.

Zur Lösung dieser Aufgabe ist das erfindungsgemäße Verfahren durch folgende Merkmale gekennzeichnet:
a) das Verpackungsmaterial, nämlich die Zuschnitte oder die fortlaufende Materialbahn, wird im Bereich einer Verpackungsmaschine hinsichtlich des Vorhandenseins und der Funktion der Sicherungsorgane überprüft,
b) zuerst werden die durch das transportierte Verpackungsmaterial mitgeführten Sicherungsorgane aktiviert,
c) sodann wird die Aktivierung der Sicherungsorgane überprüft und diese sodann deaktiviert mit einer anschließenden Überprüfung der Deaktivierung,
d) die Zuschnitte werden danach - gegebenenfalls nach Abtrennen von der Materialbahn - zur Bildung der Packungen gefaltet,
e) abschließend werden die an den Packungen angebrachten Sicherungsorgane erneut aktiviert und deren Aktivierung wird überprüft.

Bei dem erfindungsgemäßen Verfahren wird demnach zunächst vor Herstellung der Packung selbst das Verpackungsmaterial hinsichtlich der Funktionsfähigkeit der Sicherungsorgane überprüft. Danach wird die Packung gefertigt und aktiviert in Verbindung mit einer abschließenden Prüfung der Aktivierung.

Die erfindungsgemäße Vorrichtung, nämlich Verpackungsmaschine, ist mit Organen zur Aktivierung, Überprüfung und Deaktivierung von Sicherungsorganen im Bereich des Verpackungsmaterials einerseits und der fertigen Packung andererseits ausgerüstet.

Weitere Merkmale der Erfindung werden nachfolgend anhand von Ausführungsbeispielen des Verfahrens und der Vorrichtung näher erläutert. Es zeigt:
- Fig. 1: eine Packung, nämlich Klappschachtel für Zigaretten, in perspektivischer Darstellung,
- Fig. 2: einen ausgebreiteten Zuschnitt für eine Packung gemäß Fig. 1,
- Fig. 3: einen Innenzuschnitt für eine Packung gemäß Fig. 1,
- Fig. 4: eine Klappschachtel für Zigaretten einer anderen Ausführung in perspektivischer Darstellung,
- Fig. 5: einen Zuschnitt für die Packung gemäß Fig. 4,
- Fig. 6: eine Verpackungsmaschine in schematischer Seitenansicht,
- Fig. 7: einen Ausschnitt der Vorrichtung gemäß Fig. 6 in vergrößertem Maßstab,
- Fig. 8: eine Einzelheit der Fig. 7, nämlich ein Ausschnitt VIII, in vergrößertem Maßstab,
- Fig. 9: die Einzelheit gemäß Fig. 8 in veränderter Stellung von Einzelheiten.

Gemäß Fig. 1 bis Fig. 5 geht es um die Ausgestaltung von Packungen 10, und zwar von Zigarettenpackungen des Typs Klappschachtel bzw. Hinge Lid. Eine derartige Packung 10 besteht standardmäßig aus einem Zuschnitt in der Form von Fig. 2. Des Weiteren gehört zum Aufbau der Packung 10 ein Innenzuschnitt bzw. eine Innenumhüllung aus Stanniol oder Papier in der Ausführung der Fig. 3.

Die Packung 10 ist mit Organen bzw. Sensoren zur Sicherung gegen Diebstahl ausgerüstet. Bei dem Ausführungsbeispiel der Fig. 1 bis Fig. 3 sind Sicherungsorgane 11 vereinfacht, symbolhaft durch eine Linie dargestellt. In der Praxis kann es sich dabei um jedes geeignete Sicherungssystem auf der Grundlage elektronischer oder (elektro-)magnetischer Arbeitsweise handeln. Die Packung 10 ist mit mindestens einem Sicherungsorgan 11 ausgestattet, welches von Haus aus aktiviert oder nicht aktiv ist. Besonders vorteilhaft sind draht- bzw. streifenförmige Sensoren, die aus zwei (Metall-)Legierungen bestehen. Die beiden Legierungen stehen in einer Wechselwirkung zueinander und sprechen bei vorheriger Aktivierung auf Schleusen am Ausgang eines Geschäfts an.

Die Sicherungsorgane 11 sind innerhalb der Packung angeordnet oder mindestens von Teilen der Packung verdeckt. Fig. 2 zeigt vorteilhafte Möglichkeiten für die Anbringung des Sicherungsorgans 11. Die Sicherungsorgane 11 sind an der Innenseite des Zuschnitts angebracht. Die Beispiele beziehen sich auf eine standardmäßige Ausbildung der Packung 10, bestehend aus Schachtelteil 12 und Deckel 13. Der einstückige Zuschnitt (Fig. 2) ist so aufgebaut, dass eine Schachtel-Vorderwand 14, eine Bodenwand 15, eine Schachtel-Rückwand 16, eine Deckel-Rückwand 17, eine Stirnwand 18 und eine Deckel-Vorderwand 19 in Längsrichtung des Zuschnitts aufeinander folgen und durch längs- und quergerichtete Faltlinien voneinander sowie von Faltlappen abgegrenzt sind. An der freien Seite der Deckel-Vorderwand 19 ist ein Deckel-Innenlappen 20 angebracht, der bei der fertigen Packung gegen die Innenseite der Deckel-Vorderwand 19 umgefaltet ist.

An den vorgenannten Wandungen sind seitliche Faltlappen angebracht, nämlich äußere Schachtel-Seitenlappen 21, innere Schachtel-Seitenlappen 22 sowie korrespondierende Deckel-Seitenlappen 23 und 24. Die Schachtel-Seitenlappen 21, 22 einerseits sowie Deckel-Seitenlappen 23, 24 andererseits bilden Schachtel-Seitenwände 25 bzw. Deckel-Seitenwände 26.

Gemäß Fig. 2 sind optimale Positionen für das Sicherungsorgan 11 die (Innenseite) der Deckel-Vorderwand 19, und zwar an einem dem Deckel-Innenlappen 20 zugekehrten Rand, so dass letzterer das Sicherungsorgan 11 bei fertiger Packung verdeckt. Alternativ kann ein Sicherungsorgan 11 (mittig) im Bereich der Stirnwand 18 des Deckels, oder - in aufrechter Stellung - an der Schachtel-Rückwand 16, an der Bodenwand 15 oder an einer der äußeren Schachtel-Seitenlappen 21 angebracht sein. Vorteilhaft ist eine Positionierung des Sicherungsorgans 11 im Bereich eines bei derartigen Packungen üblicherweise vorhandenen Barcodes 27. Dieses ist im vorliegenden Falle an der Außenseite der Schachtel-Seitenwand 25 bzw. des Schachtel-Seitenlappens 21 angebracht. Das Sicherungsorgan 11 ist im Bereich des Barcodes 27 innenseitig positioniert, also hier an der Innenseite des äußeren Schachtel-Seitenlappens 21 und damit zwischen zwei miteinander verklebten Faltlappen.

Alternativ können Sicherungsorgane 11 an dem Innenzuschnitt (Fig. 3) angebracht sein, zweckmäßigerweise an dessen Außenseite. Bei dem gezeigten Beispiel ist ein aufrechtes Sicherungsorgan im Bereich einer Innen-Rückwand 28 des Innenzuschnitts angebracht. Vorteilhaft ist ein quergerichtetes Sicherungsorgan 11 im Bereich eines Flaps. 29, also eines von dem Innenzuschnitt mittels quergerichteter Perforationslinie 30 abtrennbaren Lappens.

Eine weitere vorteilhafte Alternative ist in Fig. 1 angedeutet und nachfolgend näher beschrieben. Ein Sicherungsorgan 11 ist hier an einer Außenumhüllung 31 angebracht, und zwar im Bereich eines Aufreißstreifens 32. Das langgestreckte, drahtähnliche Sicherungsorgan 11 ist zwischen der Außenumhüllung 31 und dem Aufreißstreifen 32 angebracht, wobei das Sicherungsorgan durch den mittels Klebung oder durch thermisches Siegeln an der Außenumhüllung 31 fixierten Aufreißstreifen 32 gehalten wird.

Die Sicherungsorgane 11 werden - bis auf das Ausführungsbeispiel der Fig. 1 - vor Fertigstellung der Packung bzw. vor Einleitung von Faltvorgängen an dem Verpackungsmaterial angebracht, und zwar entweder an den einzelnen Zuschnitten (Fig. 2) oder an einer Materialbahn zum Herstellen von Zuschnitten aus dünnem Material, zum Beispiel der Innenumhüllung gemäß Fig. 3. Die Sicherungsorgane 11 können im Bereich der Verpackungsmaschine positioniert werden. Insbesondere bei anderweitig vorgefertigten Zuschnitten gemäß Fig. 2 können die Sicherungsorgane 11 vorteilhafterweise unmittelbar am Herstellungsort positioniert werden, so dass komplett mit einem Sicherungsorgan 11 versehene Zuschnitte der Verpackungsmaschine zur Verfügung gestellt werden.

Das Ausführungsbeispiel der Fig. 4 und Fig. 5 betrifft ebenfalls eine (Zigaretten-)Packung 10 des Typs Klappschachtel. Bei diesem Beispiel werden Sicherungsorgane 11 eingesetzt, die aus zwei (oder mehr) zusammenwirkenden Teilorganen bzw. Sensoren bestehen. Diese sind an der Packung bzw. am Zuschnitt gemäß Fig. 5 so angebracht, dass die Sensoren ursprünglich im Abstand voneinander an unterschiedlichen Teilen des Zuschnitts angebracht sind. Erst durch die Herstellung der Packung 10, also durch den Faltprozess, gelangen die einander zugeordneten Sensoren in die für die Funktion des Sicherungsorgans erforderliche Relativstellung. Im Bereich des Deckels 13 ist bei diesem Beispiel ein erster Sensor 33 im Bereich des Deckel-Innenlappens 20 positioniert. Ein zweiter, zugeordneter Sensor 34 ist an der Deckel-Vorderwand 19 angebracht. Die Relativstellung der Sensoren 33 und 34 zueinander ist so gewählt, dass diese nach Falten des Deckel-Innenlappens 20 in die für die Funktion erforderliche Relativstellung zueinander gelangen, nämlich insbesondere aneinander liegen. Bei dem gezeigten Ausführungsbeispiel besteht der erste Sensor 33 aus einem dünnen amorphen Metallband. Der Sensor 34 besteht aus zwei im Abstand voneinander angeordneten Metallplättchen mit dauermagnetischen Eigenschaften.

Bei einer weiteren Ausführung sind in gleicher Weise wie die Sensoren 33, 34 ausgebildete Sensoren 58, 59 des Sicherungsorgans 11 im Bereich der Seitenlappen, nämlich der Schachtel-Seitenlappen 21, 22 angeordnet. Bei der Herstellung der Packung 10 gelangen die Schachtel-Seitenlappen 21, 22 zur Überdeckung zur Bildung der Schachtel-Seitenwand 25. Dadurch gelangen die Sensoren 58, 59 in die korrekte Relativstellung zueinander.

Bei dem auch in Fig. 5 gezeigten weiteren Ausführungsbeispiel sind Sensoren 35, 36 ebenfalls im Bereich von Schachtel-Seitenlappen 21, 22 angebracht und gelangen durch die Faltung in die erforderliche Relativstellung zueinander. Dieses Sicherungsorgan 11 arbeitet mit einem dünnen hartmagnetischen Streifen als Sensor 35 und einem dünnen, amorphen Streifen als Sensor 36. Dieser wird bei der gezeigten Ausführung eines akustomagnetischen Sicherungsorgans 11 auch als Resonator bezeichnet und zur Aktivierung magnetisiert. Das aus den Sensoren 35, 36 bestehende Sicherungsorgan 11 ist bei diesem Ausführungsbeispiel im Bereich eines Barcodes 27 positioniert, kann demnach mit Ablesen des Barcodes 27 deaktiviert werden.

Die Sensoren 33..36 und 58, 59 können je nach Funktion auf der bedruckten, äußeren Seite des Zuschnitts oder an der Innenseite angebracht sein. Bei entsprechender Funktion können die Sensoren so positioniert sein, dass sie nach dem Faltprozess in einer für die Funktion erforderlichen Relativstellung zueinander liegen, jedoch durch eine Lage des Verpackungsmaterials voneinander getrennt sind, wenn dies die Funktion erfordert.

Bei dem Beispiel der Fig. 5 sind die im Bereich des Deckels 13 angeordneten Sensoren 33, 34 sind beide an der Innenseite des Zuschnitts angebracht. Die Sensoren 58, 59 der Deckel-Seitenlappen 21, 22 befinden sich einerseits an der Außenseite des Zuschnitts, nämlich der Sensor 58 am innenliegenden Schachtel-Seitenlappen 22. Der Sensor 59 ist an der Innenseite des äußeren Schachtel-Seitenlappens 21 positioniert. Gleiches gilt für die Sensoren 35 und 36. Alle Sensoren 33..36, 58, 59 können bzw. sind - soweit fertigungstechnisch möglich - durch Aufdrucken auf das Verpackungsmaterial bzw. auf den Zuschnitt angebracht, also insbesondere durch Aufdrucken von metallischen Streifen bzw. Flächen. Die Sensoren 33..36, 58, 59 werden demnach bei der Fertigung des Zuschnitts angebracht.

Sind Sicherungsorgane 11 bzw. Sensoren an dünnwandigem, als Materialbahn zur Verfügung stehendem Verpackungsmaterial angebracht, ist es vorteilhaft, die Sicherungsorgane 11 im Bereich einer Verpackungsmaschine anzubringen. Fig. 6 zeigt als Ausführungsbeispiel eine Verpackungsmaschine zum Anbringen der Außenumhüllung 31 aus dünner Folie an im Übrigen fertigen Packungen 10. Ein Zuschnitt der Außenumhüllung 31 wird im Bereich einer Zuschnittstation 37 für je eine Packung bereitgestellt. Die Fertigstellung der Außenumhüllung 31 durch Faltschritte und Siegelung erfolgt im Bereich eines Faltrevolvers 38. An diesen schließt eine horizontale bzw. geradlinige Packungsbahn 39 für die aus dem Faltrevolver 38 ausgeschobenen Packungen 10 an.

Die Zuschnitte für die Außenumhüllung 31 werden von einer fortlaufenden Materialbahn 40 aus Folie abgetrennt. Diese wird von einer Bobine 41 abgezogen und über Umlenkrollen einer Fadenstation 42 zugeführt. In deren Bereich wird der Aufreißstreifen 32 als fortlaufender schmaler Materialstreifen an die Materialbahn 40 angelegt und mit dieser durch Klebung verbunden. Der Aufreißstreifen 32 wird von einer Fadenbobine 43 abgezogen.

Ein Sicherungsorgan 11 wird bei diesem Ausführungsbeispiel an der Außenumhüllung 31 angebracht, bevor diese mit der Packung 10 verbunden wird. Konkret geht es um die Anbringung eines langgestreckten, dünnen, drahtförmigen Sicherungsorgans 11 im Bereich zwischen Aufreißstreifen 32 und Außenumhüllung 31. Außen ist das Sicherungsorgan 11 durch den Aufreißstreifen 32 abgedeckt, der zugleich als Fixierungsmittel für das Sicherungsorgan 11 dient.

Die Fadenstation 42 ist in Fig. 8 und Fig. 9 im Detail und in vergrößertem Maßstab gezeigt. Die Materialbahn 40 weist Druckmarken (nicht gezeigt) auf, die von einem Druckmarkenleser 44 abgetastet werden zur Steuerung der Zufuhr des Aufreißstreifens 32 und insbesondere des Sicherungsorgans 11. Dieses wird positionsgenau im Bereich einer Andrückwalze 45 in den keilförmigen Spalt zwischen Materialbahn 40 und Aufreißstreifen 32 eingeführt, mitgenommen und fixiert. Der Aufreißstreifen 32 wird dabei um die Andrückwalze 45 herumgeführt.

Das drahtförmige Sicherungsorgan 11 wird durch eine Zuführeinheit 46 vorbereitet und positionsgenau zugeführt. Das Sicherungsorgan 11 wird von einem fortlaufenden Materialstreifen 47 stückweise abgetrennt. Der drahtförmige Materialstreifen 47 wird einem Trennaggregat mit Schneidwalzen 48, 49 zugeführt. Diese sind angetrieben und dienen zugleich als Vorzugwalze. Der Materialstreifen 47 wird vor den Schneidwalzen 48, 49 über ein Führungsorgan gelenkt, nämlich über eine Führungsrolle 50, die von dem Materialstreifen 47 mindestens einmal vollständig umschlungen ist. Im Anschluss an die Führungsrolle 50 gelangt der Materialstreifen 47 in einen Führungskanal 51, der auf die Schneidwalzen 48, 49 ausgerichtet ist. Der Führungskanal 51 ist im Anschluss an die Schneidwalzen 48, 49 fortgesetzt, so dass die abgetrennten Sicherungsorgane 11 durch ein starres, bogenförmig gestaltetes Führungsorgan aufgrund des Vorschubs durch die Schneidwalzen 48, 49 in die Position zwischen Materialbahn 40 und Aufreißstreifen 32 eingeführt und von diesen mitgenommen werden.

Im Anschluss an die Fadenstation 42 wird demnach eine mit funktionsfähigen Sicherungsorganen 11 versehene Materialbahn 40 der Zuschnittstation 37 zugeführt. Auf dem Weg zu der Zuschnittstation werden die Sicherungsorgane 11 hinsichtlich des Vorhandenseins und der Funktionsfähigkeit überprüft. Zu diesem Zweck wird die Materialbahn 40 an Prüforganen vorbeibewegt. Diese sind jeweils im Bereich eines vertikalen Förderabschnitts der Materialbahn 40 positioniert.

Ein erstes Organ ist ein Aktor 52, der die vorbeibewegten Sicherungsorgane 11 aktiviert, insbesondere - soweit zutreffend - magnetisiert. Im Anschluss an den Aktor 52 folgt ein Prüfsensor 53, der die Aktivierung der Sicherungsorgane 11 erkennt und somit prüft.

In einem weiteren vertikalen Förderabschnitt wird die Materialbahn 40 an einem Deaktivierungsorgan 54 vorbeibewegt. Dieser hat die Aufgabe, die bereits aktivierten Sicherungsorgane 11 zu deaktivieren, also unwirksam zu machen. Das Ergebnis des Deaktivierungsorgans 54 wird anschließend durch ein Kontrollorgan überprüft, nämlich durch einen Prüfsensor 55.

Im Bereich der Zuschnittstation 37 werden demnach Zuschnitte zur Verfügung gestellt, die mit hinsichtlich der Funktion überprüften, aber deaktivierten, also neutralen Sicherungsorganen 11 versehen sind. Die Zuschnitte werden sodann um die Packungen 10 herumgefaltet. Nach Verlassen des Faltrevolvers 38 werden die Packungen 10 an weiteren Organen vorbeigeführt, nämlich zunächst an einem weiteren Aktor 56 und danach an einem Prüfsensor 57 zur Kontrolle der Aktivierung, wenn diese veranlasst wurde. In diesem Bereich wird festgelegt, ob das Sicherungsorgan 11 der Packung 10 entsprechend dem Wunsch des jeweiligen Kunden aktiviert ist oder unaktiv bleibt. Letzteres ist beispielsweise für den Vertrieb über Kioskgeschäfte oder über Automaten erwünscht.

Soweit Sicherungsorgane 11 so ausgebildet sind, dass eine Bewegung (Schwingung) eines Sensors beim Aktivieren und/oder beim Ansprechen in einer Schleuse erforderlich sind, können entsprechende Sensoren an dem Verpackungsmaterial vor dem Verpackungsprozess mit Hilfe von überdeckenden, zum Beispiel klebenden Folien angebracht sein.

### Bezugszeichenliste

- 10: Packung
- 11: Sicherungsorgan
- 12: Schachtelteil
- 13: Deckel
- 14: Schachtel-Vorderwand
- 15: Bodenwand
- 16: Schachtel-Rückwand
- 17: Deckel-Rückwand
- 18: Stirnwand
- 19: Deckel-Vorderwand
- 20: Deckel-Innenlappen
- 21: Schachtel-Seitenlappen (außen)
- 22: Schachtel-Seitenlappen (innen)
- 23: Deckel-Seitenlappen
- 24: Deckel-Seitenlappen
- 25: Schachtel-Seitenwand
- 26: Deckel-Seitenwand
- 27: Barcode
- 28: Innen-Rückwand
- 29: Flap
- 30: Perforationslinie
- 31: Außenumhüllung
- 32: Aufreißstreifen
- 33: Sensor
- 34: Sensor
- 35: Sensor
- 36: Sensor
- 37: Zuschnittstation
- 38: Faltrevolver
- 39: Packungsbahn
- 40: Materialbahn
- 41: Bobine
- 42: Fadenstation
- 43: Fadenbobine
- 44: Druckmarkenleser
- 45: Andrückwalze
- 46: Zuführeinheit
- 47: Materialstreifen
- 48: Schneidwalze
- 49: Schneidwalze
- 50: Führungsrolle
- 51: Führungskanal
- 52: Aktor
- 53: Prüfsensor
- 54: Deaktivierungsorgan
- 55: Prüfsensor
- 56: Aktor
- 57: Prüfsensor
- 58: Sensor
- 59: Sensor

## Patentansprüche

1. Verfahren zum Herstellen von Packungen (10), insbesondere Zigarettenpackungen, aus mindestens einem vorgefertigten oder von einer Materialbahn (40) aus Verpackungsmaterial abgetrennten Zuschnitt, wobei das Verpackungsmaterial bzw. der Zuschnitt aktivierbare und deaktivierbare elektronische bzw. elektromagnetische Sicherungsorgane (11) aufweist, die innerhalb jeder herzustellenden Packung angeordnet sind, **gekennzeichnet durch** folgende Merkmale:
a) das Verpackungsmaterial, nämlich die Zuschnitte oder die fortlaufende Materialbahn (40), wird im Bereich einer Verpackungsmaschine hinsichtlich des Vorhandenseins und der Funktion der Sicherungsorgane (11) überprüft,
b) zuerst werden die **durch** das transportierte Verpackungsmaterial mitgeführten Sicherungsorgane (11) aktiviert,
c) sodann wird die Aktivierung der Sicherungsorgane (11) überprüft und diese sodann deaktiviert mit einer anschließenden Überprüfung der Deaktivierung,
d) die Zuschnitte werden danach - gegebenenfalls nach Abtrennen von der Materialbahn (40) - zur Bildung der Packungen (10) gefaltet,
e) abschließend werden die an den Packungen (10) angebrachten Sicherungsorgane (11) erneut aktiviert und deren Aktivierung wird überprüft.

2. Verfahren nach Anspruch 1, **dadurch gekennzeichnet, dass** bei Verwendung von dünnem, bahnförmigem Verpackungsmaterial Sicherungsorgane (11) im Bereich der Verpackungsmaschine durch Kleben, thermisches Siegeln oder durch Aufdrucken an der fortlaufenden Materialbahn (40) des Verpackungsmaterials positionsgerecht angebracht und sodann Zuschnitte zur Umhüllung von Packungen (10) abgetrennt werden.

3. Verfahren nach Anspruch 1 oder 2, **dadurch gekennzeichnet, dass** das Sicherungsorgan (11) aus mindestens zwei zusammenwirkenden Sensoren (33, 34; 35, 36; 58, 59) besteht und jeweils ein Sensor an einem Faltlappen und ein anderer, zugeordneter Sensor an einem anderen Faltlappen angebracht ist, derart, dass die einander zugeordneten Sensoren (33, 34; 35, 36; 58, 59) nach dem Falten des Zuschnitts, insbesondere bei fertiger Packung (10) in funktionell erforderlicher Relativstellung zueinander positioniert sind.

4. Verfahren nach Anspruch 3, **dadurch gekennzeichnet, dass** das Sicherungsorgan (11) bzw. dessen Sensoren (33, 34; 35, 36; 58, 59) durch Aufdrucken an einem Zuschnitt für Klappschachteln angebracht wird, insbesondere durch Aufdrucken von metallischen Streifen bzw. Flächen.

5. Verpackungsmaschine zum Herstellen von Packungen (10), insbesondere Zigarettenpackungen, mit einer Außenumhüllung (31) aus einem von einer Materialbahn (40) aus Verpackungsmaterial abgetrennten Zuschnitt, wobei das Verpackungsmaterial aktivierbare und deaktivierbare elektronische bzw. elektromagnetische Sicherungsorgane (11) aufweist, die innerhalb jeder herzustellenden Packung angeordnet sind, **gekennzeichnet durch** folgende Merkmale:
a) die Verpackungsmaschine weist Aktivierungsorgane, Prüforgane und Deaktivierungsorgane auf, an denen die Sicherungsorgane (11) aufweisende Materialbahn (40) vorbeibewegbar ist,
b) die an der Materialbahn (40) angebrachten Sicherungsorgane (11) sind **durch** einen Aktor (52) aktivierbar, **durch** einen nachfolgenden Prüfsensor (53) hinsichtlich der Aktivierung überprüfbar, **durch** ein nachfolgendes Deaktivierungsorgan (54) deaktivierbar und danach hinsichtlich der Deaktivierung **durch** einen Prüfsensor (55) überprüfbar,
c) im Bereich einer Zuschnittstation (37) sind Zuschnitte von der Materialbahn (40) abtrennbar,
d) die Zuschnitte sind in einem nachfolgenden Faltrevolver (38) zur Umhüllung der Packungen (10) faltbar,
e) die an den Packungen (10) angebrachten Sicherungsorgane (11) sind im Anschluss an den Faltrevolver (38) **durch** einen Aktor (56) aktivierbar und hinsichtlich der Aktivierung **durch** einen nachfolgenden Prüfsensor (57) überprüfbar.

6. Verpackungsmaschine nach Anspruch 5, **dadurch gekennzeichnet, dass** der Aktor (56) und der Prüfsensor (57) im Bereich einer an den Faltrevolver (38) anschließenden geradlinigen Packungsbahn (39) angeordnet sind.

7. Verpackungsmaschine nach Anspruch 5, **dadurch gekennzeichnet, dass** im Bereich einer Fadenstation (42) zum Anbringen eines Außenstreifens (32) an der fortlaufenden Materialbahn (40) aus Folie eine Zuführeinheit (46) angeordnet ist zum Zuführen von langgestreckten, insbesondere drahtförmigen Sicherungsorganen (11) derart, dass diese zwischen Materialbahn (40) und Aufreißstreifen (32) im Bereich der Zusammenführung einschiebbar sind.

8. Verpackungsmaschine nach Anspruch 7, **dadurch gekennzeichnet, dass** die Sicherungsorgane (11) im Bereich der Zuführeinheit (46) von einem fortlaufenden, insbesondere drahtförmigen Materialstreifen (47) abtrennbar und der Materialbahn (40) zuführbar sind.

## Claims

1. Method of producing packs (10), in particular cigarette packs, from at least one blank which has been prefabricated or severed from a material web (40) made of packaging material, the packaging material or the blank having activatable and deactivatable electronic and/or electromagnetic security elements (11) arranged within each pack which is to be produced, **characterized by** the following features:
a) the packaging material, namely the blanks or the continuous material web (40), is checked in the region of a packaging machine for the presence and the functioning of the security elements (11),
b) first of all the security elements (11), which are carried along by the transported packaging material, are activated,
c) then the activation of the security elements (11) is checked and the security elements are then deactivated, with a subsequent check of the deactivation,
d) subsequently - if appropriate following severing from the material web (40) - the blanks are folded to form the packs (10),
e) finally, the security elements (11) fitted on the packs (10) are reactivated, and the activation thereof is checked.

2. Method according to Claim 1, **characterized in that,** if use is made of thin, web-form packaging material, security elements (11) are fitted in the appropriate position on the continuous material web (40) of the packaging material, in the region of the packaging machine, by adhesive bonding, thermal sealing or by printing, and then blanks for wrapping packs (10) are severed.

3. Method according to Claim 1 or 2, **characterized in that** the security element (11) comprises at least two interacting sensors (33, 34; 35, 36; 58, 59) and in each case one sensor is fitted on one folding tab, and another, associated sensor is fitted on another folding tab, such that following folding of the blank, in particular when the pack (10) is in the finished state, the associated sensors (33, 34; 35, 36; 58, 59) are in the functionally necessary positions relative to one another.

4. Method according to Claim 3, **characterized in that** the security element (11) or the sensors (33, 34; 35, 36; 58, 59) thereof is/are fitted on a blank for hinge-lid boxes by printing, in particular by metallic strips or surfaces being printed on.

5. Packaging machine for producing packs (10), in particular cigarette packs, with an outer wrapper (31) made of a blank severed from a material web (40) made of packaging material, the packaging material having activatable and deactivatable electronic and/or electromagnetic security elements (11) arranged within each pack which is to be produced, **characterized by** the following features:
a) the packaging machine has activating elements, testing elements and deactivating elements, and the material web (40) with the security elements (11) can be moved past the same,
b) the security elements (11) fitted on the material web (40) can be activated by an actuator (52), can be checked for activation by a following testing sensor (53), can be deactivated by a following deactivating element (54) and then can be checked for the deactivation by a testing sensor (55),
c) in the region of a blank station (37), blanks may be severed from the material web (40),
d) the blanks can be folded in a following folding turret (38) in order to wrap the packs (10),
e) following the folding turret (38), the security elements (11) fitted on the packs (10) can be activated by an actuator (56) and can be checked for the activation by a following testing sensor (57).

6. Packaging machine according to Claim 5, **characterized in that** the actuator (56) and the testing sensor (57) are arranged in the region of a rectilinear pack path (38) which follows the folding turret (38).

7. Packaging machine according to Claim 5, **characterized in that,** in the region of a filament station (42) for fitting a tear-open strip (32) on the continuous material web (40) made of film, a feed unit (46) is provided for the purpose of feeding elongate, in particular wire-like security element (11) such that these can be pushed in between the material web (40) and tear-open strip (32) in the assembly region.

8. Packaging machine according to Claim 7, **characterized in that** the security elements (11), in the region of the feed unit (46), can be severed from a continuous, in particular wire-like material strip (47) and can be fed to the material web (40).

## Revendications

1. Procédé pour fabriquer des paquets (10), notamment des paquets de cigarettes, constitués d'une pièce découpée préfabriquée ou sectionnée dans une bande de matériau (40) constituée de matériau d'emballage, le matériau d'emballage ou la pièce découpée présentant des organes de fixation activables et désactivables, électroniques ou électromagnétiques (11), qui sont disposés à l'intérieur de chaque paquet à fabriquer, **caractérisé en ce que :**
a) le matériau d'emballage, à savoir les pièces découpées ou la bande de matériau en mouvement (40), est contrôlé dans la région d'une machine d'emballage pour déceler la présence et le fonctionnement des organes de fixation (11),
b) tout d'abord, les organes de fixation (11) entraînés en même temps que le matériau d'emballage transporté sont activés,
c) ensuite l'activation des organes de fixation (11) est contrôlée et ils sont ensuite désactivés avec un contrôle subséquent de la désactivation,
d) les pièces découpées sont ensuite pliées pour former les emballages (10), éventuellement après séparation de la bande de matériau (40),
e) enfin, les organes de fixation (11) montés sur les emballages (10) sont à nouveau activés et leur activation est contrôlée.

2. Procédé selon la revendication 1, **caractérisé en ce que** lors de l'utilisation de matériau d'emballage mince en forme de bande, on applique de manière bien positionnée des organes de fixation (11) dans la région de la machine d'emballage par collage, thermoscellage ou par pression sur la bande de matériau en mouvement (40) du matériau d'emballage, et l'on sépare ensuite des pièces découpées pour envelopper les paquets (10).

3. Procédé selon la revendication 1 ou 2, **caractérisé en ce que** l'organe de fixation (11) se compose d'au moins deux capteurs coopérants (33, 34 ; 35, 36 ; 58, 59) et un capteur est appliqué à chaque fois sur un volet pliant et un autre capteur associé est appliqué sur un autre volet pliant, de telle sorte que les capteurs associés l'un à l'autre (33, 34 ; 35, 36 ; 58, 59) soient positionnés l'un par rapport à l'autre après le pliage de la pièce découpée, notamment lorsque le paquet (10) est fini, dans la position relative requise fonctionnellement.

4. Procédé selon la revendication 3, **caractérisé en ce que** l'organe de fixation (11) ou ses capteurs (33, 34 ; 35, 36 ; 58, 59) sont appliqués par pression sur une pièce découpée pour des boîtes pliantes, notamment par pression de bandes ou de surfaces métalliques.

5. Machine d'emballage pour la fabrication de paquets (10), notamment de paquets de cigarettes, comprenant une enveloppe extérieure (31) constituée d'une pièce découpée séparée d'une bande de matériau (40) en matériau d'emballage, le matériau d'emballage présentant des organes de fixation activables et désactivables, électroniques ou électromagnétiques (11), qui sont disposés à l'intérieur de chaque paquet à fabriquer, **caractérisé :**
a) la machine d'emballage présente des organes d'activation, des organes de contrôle et des organes de désactivation, devant lesquels peut passer la bande de matériau (40) présentant des organes de fixation (11),
b) les organes de fixation (11) montés sur la bande de matériau (40) peuvent être activés par un actionneur (52), peuvent être contrôlés en termes d'activation par un capteur de contrôle suivant (53), peuvent être désactivés par un organe de désactivation suivant (54), et peuvent ensuite être contrôlés en termes de désactivation par un capteur de contrôle (55),
c) des pièces découpées peuvent être sectionnées de la bande de matériau (40) dans la région d'un poste de découpage de pièces (37),
d) les pièces découpées peuvent être pliées dans une tourelle de pliage suivante (38) pour envelopper les paquets (10),
e) les organes de fixation (11) montés sur les paquets (10) peuvent être activés par un actionneur (56) suite à la tourelle de pliage (38) et peuvent être contrôlés en termes d'activation par un capteur de contrôle suivant (57).

6. Machine d'emballage selon la revendication 5, **caractérisée en ce que** l'actionneur (56) et le capteur de contrôle (57) sont disposés dans la région d'une bande d'emballage (39) rectiligne se raccordant à la tourelle de pliage (38).

7. Machine d'emballage selon la revendication 5, **caractérisée en ce que** dans la région d'un poste d'enfilage (42) pour appliquer un ruban extérieur (32) sur la bande de matériau en mouvement (40) en feuille, on dispose une unité d'alimentation (46) pour amener des organes de fixation (11) allongés, notamment en forme de fil, de telle sorte qu'ils puissent être insérés entre la bande de matériau (40) et le ruban de déchirure (32) dans la région de l'assemblage.

8. Machine d'emballage selon la revendication 7, **caractérisée en ce que** les organes de fixation (11) peuvent être séparés dans la région de l'unité d'alimentation (46) par un ruban de matériau (47) continu, notamment en forme de fil, et peuvent être acheminés à la bande de matériau (40).
